# FASCICULE DE BREVET EUROPEEN

(11) **EP 0 776 833 B1**
(45) Date de publication et mention de la délivrance du brevet: **10.10.2001**
(21) Numéro de dépôt: 96402601.7
(22) Date de dépôt: 29.11.1996
(51) Int. Cl.: B65D 5/50

(54) **Etui d'emballage pour objet proposé à la vente, en particulier pour objet de petite dimension**
Etui-Verpackung aus Karton mit Schale zur Aufnahme eines Artikels
Cardboard container having a tray for housing an article

(30) Priorité: 30.11.1995 FR 9514249
(43) Date de publication de la demande: 04.06.1997
(73) Titulaire: PACKART, 75008 Paris (FR); Monsanto, 92514 Boulogne-Billancourt (FR)
(72) Inventeur: Elwert, François, 44150 Ancenis (FR); Leveque, Jean-Claude, 27930 Saint Germain des Angles (FR)
(74) Mandataire: Derambure, Christian

(56) Documents cités:
- DE-U- 9 307 318
- FR-A- 2 219 661
- GB-A- 323 309
- US-A- 2 948 455

## Description

La présente invention concerne un étui d'emballage pour un objet proposé à la vente, en particulier un objet de petite dimension tel qu'un briquet ou une petite boîte.

Lorsque l'on souhaite emballer un objet de petite dimension pour en assurer la protection, en améliorer la présentation et en faciliter la disposition sur un présentoir, on utilise souvent un étui rigide généralement de forme parallélépipèdique à l'intérieur duquel est ménagé un logement pour l'objet à emballer. On connaît en particulier des étuis d'emballage comportant un plateau rigide de forme parallélépipèdique en matière plastique dans lequel est ménagé par moulage ou thermoformage un logement accessible par une face supérieure du plateau. L'emballage de l'objet s'effectue en disposant cet objet dans le logement du plateau, avant de recouvrir la face supérieure du plateau d'une feuille plastique transparente ou présentant une fenêtre transparente disposée en coïncidence avec le logement. Il est également possible, après avoir disposé l'objet dans le logement du plateau, d'enfiler ce plateau dans un fourreau réalisé à partir d'une feuille de matière plastique conformée en correspondance avec le profil du plateau.

Toutefois, l'utilisation d'une matière plastique moulée ou thermoformée, difficile et/ou coûteuse à recycler, se révèle extrêmement polluante. On souhaite donc pouvoir réaliser de tels étuis d'emballage à partir d'un matériau non polluant, c'est-à-dire plus facilement recyclabe.

Un but de l'invention est de concevoir un étui d'emballage pouvant être réalisé à partir d'un tel matériau et dont la fabrication soit simple et peu coûteuse.

On connaît déjà des emballages en matériau plus facilement recyclable, tel que du carton, présentant des moyens de calage.

Les documents DE-U-93 07318 et FR-A-2 219 661 décrivent des emballages permettant de contenir plusieurs objets de forme cylindrique.

Toutefois, ces emballages ne permettent pas de caler des objets de forme non cylindrique et ne sont pas destinés à la présentation de tels objets.

Il existe par ailleurs des emballages de présentation pour des objets non cylindriques, tels que décrits par exemple dans les documents GB-A-323 309.

Cependant, ce type d'emballage ne permet pas de caler l'objet présenté.

L'invention vise donc à pallier à ces inconvénients en réalisant un étui d'emballage comportant des moyens de calage.

Selon l'invention, on propose un étui d'emballage et de présentation d'un produit, comportant un plateau dans lequel sont ménagées des butées de calage du produit délimitant un logement, dans lequel le plateau est réalisé à partir d'un flan de carton prédécoupé comportant une partie centrale polygonale formant le fond du plateau et ayant au moins un premier bord formant une première ligne de pliage pour une partie latérale présentant des seconde, troisième et quatrième lignes de pliage successives sensiblement parallèles à la première ligne de pliage et définissant successivement, depuis la première ligne de pliage, des premier, second, troisième et quatrième volets susceptibles d'être repliés en volume au-dessus de la partie centrale, le quatrième volet étant fixé à cette dernière, en ce que chaque partie latérale présente une découpe ménagée à cheval sur la troisième ligne de pliage et ayant une bordure qui constitue au moins une partie des butées de calage du produit, et en ce que la partie centrale possède au moins un second bord sensiblement perpendiculaire au premier bord et formant une ligne de pliage pour un rabat de verrouillage de la partie latérale dans une configuration intermédiaire de sa mise en volume, des moyens d'accrochage étant prévus entre l'un des volets de la partie latérale et ce rabat.

On utilise ainsi comme matière première une simple feuille en un matériau non polluant tel que du carton, qui est découpée pour obtenir le flan à partir duquel le plateau est réalisé. Ce flan est ensuite mis en volume par de simples opérations de pliage pour former le plateau avec son logement. En outre, grâce aux moyens d'accrochage du rabat de verrouillage, on obtient un maintient en volume du plateau sans qu'il ne soit besoin d'utiliser une autre pièce que le seul flan prédécoupé.

Selon un premier mode de réalisation, la découpe est formée de deux entailles coupant la troisième ligne de pliage, la portion du flan comprise entre ces deux entailles formant un dièdre rentrant lorsque les volets de la partie latérale sont repliés en volume au-dessus de la partie centrale.

Selon un second mode de réalisation, la découpe forme une ouverture.

Avantageusement, la bordure de la découpe comporte une portion sensiblement parallèle aux lignes de pliage. Cette portion forme ainsi une butée de fond pour le calage du produit à distance de la partie centrale.

Le flan prédécoupé comporte deux parties latérales opposées et deux rabats de verrouillage opposés.

Les moyens d'accrochage étant désaccouplés, les premier, second et troisième volets sont mobiles entre une configuration de stockage dans laquelle ils s'étendent à plat sensiblement dans le plan de la partie centrale, et une configuration d'utilisation dans laquelle ils sont relevés pour leur mise en volume au-dessus de la partie centrale. Le plateau peut ainsi être conservé dans sa configuration de stockage jusqu'à son utilisation pour un encombrement minimum. Lorsqu'il doit être utilisé pour recevoir un objet, il suffit de relever les premier, second et troisième volets pour les placer dans leur configuration d'utilisation.

Avantageusement, la configuration intermédiaire dans laquelle le rabat de verrouillage maintient la partie latérale est telle que le premier volet forme un angle obtus avec la partie centrale. Dans cette configuration intermédiaire, l'introduction dans le logement de l'objet à emballer est facilitée. La partie latérale pouvant être ultérieurement fixée par un moyen extérieur dans une configuration définitive dans laquelle les dimensions du logement sont ajustées à celle de l'objet à emballer.

Les moyens d'accrochage sont constitués par une languette d'extrémité en forme de crochet portée par le premier volet et une fente ménagée en correspondance en extrémité de chaque rabat. Le second volet présente une fenêtre ouverte sur un logement intérieur additionnel délimité par les premier, second et troisième volets et la partie centrale. On obtient ainsi, en plus du logement prévu pour recevoir l'objet à emballer, un espace supplémentaire destiné par exemple à recevoir un objet promotionnel.

D'autres caractéristiques et avantages de l'invention apparaîtront à la lecture de la description qui suit de modes de réalisation particuliers et non limitatifs, en liaison avec les figures en annexe, parmi lesquelles :
- la figure 1 est une vue en perspective éclatée d'un étui conforme à l'invention, avec un briquet placé dans le logement du plateau ;
- la figure 2 est une vue en perspective du plateau seul, illustré dans sa configuration intermédiaire;
- la figure 3 est une vue en perspective du plateau seul, illustrée dans sa configuration de stockage à plat ;
- la figure 4 est une vue en plan du flan prédécoupé à partir duquel est réalisé le plateau, les lignes de pliage étant représentées en traits pointillés ;
- la figure 5 est une vue en perspective du plateau seul, illustrant une variante de réalisation d'un étui conforme à l'invention ;
- la figure 6 est une vue analogue à la figure 5, illustrant une autre variante de réalisation d'un étui conforme à l'invention.

En référence aux figures 1 à 4, et en particulier à la figure 1, un étui d'emballage conforme à l'invention comporte un plateau 1 en forme de parallélépipède rectangle, dans lequel sont ménagées des butées de calage d'un briquet B. Ces butées délimitent un logement 3 accessible par une face supérieure 5 de ce plateau.

Le plateau 1 est réalisé à partir d'un flan prédécoupé 7 en carton qui a été représenté en plan à la figure 4. Ce flan comporte une partie centrale rectangulaire 9 ayant deux bords longs opposés 11, 13 et deux bords courts opposés 15, 17. Les deux bords 15 et 17 constituent des premières lignes de pliage au-delà desquelles s'étendent des parties latérales de mise en volume 19, 21.

La partie 19 présente des seconde, troisième et quatrième lignes de pliage successives parallèles à la première ligne de pliage 15 et respectivement désignées par les références 23, 25, 27. Ces lignes de pliage définissent successivement entre elles, depuis la première ligne de pliage 15 vers l'extrémité libre de la partie 19, des premier, second, troisième et quatrième volets respectivement désignés par les références 29, 31, 33, 35. En outre, le second volet 31 présente une fenêtre 37 rectangulaire.

La partie latérale 19 présente une découpe ménagée à cheval sur la troisième ligne de pliage 25. En l'espèce, cette découpe est formée de deux entailles 39 coupant les troisième et quatrième lignes de pliage 25, 27 en se prolongeant au-delà de la troisième ligne de pliage 25 et en se terminant à la quatrième ligne de pliage 27. Les deux entailles 39 sont symétriques l'une de l'autre par rapport à un axe (non représenté) perpendiculaire aux lignes de pliage et possèdent chacune une bordure 47 qui comporte une portion 51 sensiblement perpendiculaire aux lignes de pliage et une portion 55 sensiblement parallèle à ces lignes de pliage. Entre ces deux entailles s'étendent des cinquième et sixième lignes de pliage 59, 65 parallèles à la troisième ligne de pliage 25 et situées de part et d'autre de celle-ci, la cinquième ligne de pliage 59 s'étendant entre les extrémités des entailles 39 situés au-delà de la troisième ligne de pliage 25. Les lignes de pliage 59 et 65 délimitent entre elles un cinquième volet 63 articulé par la ligne 59 au second volet 31 et par la ligne 65 au quatrième volet 35.

L'autre partie latérale 21 est de constitution analogue à la partie 19 qui vient d'être décrite. La partie 21 présente ainsi, outre la première ligne de pliage 17, trois lignes de pliage successives 67, 69, 71 parallèles à la première ligne de pliage 17 et définissant successivement quatre volets 73, 75, 77, 79. Deux entailles 39 identiques aux entailles de la partie 19 sont ménagées à cheval sur la troisième ligne de pliage 69. La seule différence entre la partie 21 et la partie 19 réside dans le second volet 75 qui est nettement plus étroit que le second volet 31 de la partie 19 et qui ne présente aucune fenêtre. En outre, la partie 21 présente deux entailles 39 identiques à celles de la partie 19.

Par ailleurs, les bords 11 et 13 constituent respectivement des lignes de pliage au-delà desquelles s'étendent respectivement deux rabats de verrouillage 85, 87. Chaque rabat 85, 87 présente à ses extrémités proches des lignes 15 et 17 deux fentes 89 agencées pour coopérer avec des pattes d'accrochage associées 91 en forme de crochet, portées par les premiers volets 29, 73 des parties latérales 19, 21.

La formation du plateau 1 à partir du flan prédécoupé 7 qui vient d'être décrit s'effectue de la manière suivante.

Les second, troisième et quatrième volets des parties latérales 19 et 21 sont d'abord pliés autour des secondes lignes de pliage 23, 67 pour être rabattus contre la partie centrale 9 et les premiers volets 29, 73. Les quatrièmes volets 35, 79 sont fixés sur la partie centrale 9, par exemple par collage. Dans cette configuration représentée à la figure 3, l'ensemble du plateau 1 s'étend sensiblement dans le même plan que la partie centrale 9. Cette configuration constitue une configuration de stockage dans laquelle l'encombrement du plateau 1 est minimum.

Pour mettre en volume le plateau 1, on relève les premier, second et troisième volets 29, 31, 33 et 73, 75, 77 des parties latérales 19 et 21. Les rabats de verrouillage 85, 87 sont également relevés et les pattes d'accrochage 91 des parties latérales 19, 21 sont engagées depuis l'intérieur dans les fentes 89 des rabats 85, 87 de façon à assurer un accrochage des parties latérales 19, 21 à ces rabats. On obtient ainsi une configuration intermédiaire illustrée par la figure 2.

Dans cette configuration intermédiaire, la portion de flan comprise entre chaque paire d'entailles 39 forme un dièdre rentrant, de sorte que la bordure 47 des entailles 39 forme avec le volet 63, les butées de calage délimitant le logement 3. Plus précisément dans l'exemple illustré, le volet 63 des parties latérales 19, 21 forme une première butée latérale. La première portion 51 de la bordure 47 de la découpe 39 forme une seconde butée latérale, tandis que la seconde portion 55 de la bordure 47 de la découpe forme une butée de fond pour le calage du briquet B à distance de la partie centrale 9.

On notera que dans cette configuration intermédiaire, les premiers volets 29, 73 et les troisièmes volets 33, 77 forment des angles obtus A avec la partie centrale 9. Ainsi, dans cette configuration, le logement 3 est élargi, ce qui facilite l'introduction du briquet B à l'intérieur de ce logement.

En outre, les premier, second et troisième volets 29, 31, 33 de la partie latérale 19 délimitent, avec la partie centrale 9 un logement intérieur additionnel 92 destiné par exemple à recevoir un objet promotionnel (non représenté).

Après que le briquet B a été introduit à l'intérieur du logement 3, les parties latérales 19 et 21 sont placées dans une configuration d'utilisation finale dans laquelle les troisièmes volets 33, 77 de chacune de ces parties sont rapprochés l'un de l'autre de manière à rétrécir le logement 3 en vue d'ajuster les dimensions de ce dernier à celles du briquet B qu'il contient. Cette configuration d'utilisation finale est illustrée par la figure 1.

Enfin, un couvercle 93 vient recouvrir la face supérieure 5 du plateau 1. Ce couvercle visible à la figure 1 est ici constitué d'une feuille de carton comportant une partie centrale 95 ayant deux bords opposés 97, 99 formant deux lignes de pliage au-delà desquelles s'étendent deux volets latéraux rabattables 101, 103. Les rabats 87 et 85 (avec les pattes 91 engagées dans les fentes 89) ainsi que les volets 75 et 31 sont enduits de colle avant la mise en place du couvercle 93. Ainsi les volets latéraux 101 et 103 viennent se coller sur les rabats 87 et 85 tandis que la surface interne du couvercle est également collée sur les volets 31 et 75 de manière à assurer le bridage des parties latérales de mise en volume 19 et 21 dans leur configuration d'utilisation finale. La partie centrale 95 du couvercle 93 présente en outre deux fenêtres 105, 107 obturées par une feuille de plastique transparente collée contre la face intérieure de la partie centrale 95, ces deux fenêtres étant respectivement ménagées en correspondance avec le logement 3 du plateau et la fenêtre 37 du second volet 31 de la partie latérale 19.

A la figure 5, on a représenté une variante de réalisation du plateau d'un étui conforme à l'invention. Par rapport au mode de réalisation précédemment décrit en référence aux figures 1 à 4, ce plateau présente une structure générale similaire, formée à partir d'un flan de carton prédécoupé. Les même références numériques ont donc été utilisées pour désigner les éléments identiques ou analogues.

La différence principale de cette variante de réalisation réside dans la réalisation du logement 3. Ce logement est ici réalisé au moyen de deux entailles ménagées dans chacune des parties latérales 19, 21 à cheval sur la troisième ligne de pliage correspondante 25, 69 et ayant une bordure 111 essentiellement rectiligne et perpendiculaire à cette ligne de pliage.

La portion de flan comprise entre ces deux entailles forme un dièdre rentrant formé de deux volets 113, 115 articulés entre eux par une ligne de pliage 112 parallèle aux autres lignes de pliage et avec les second et troisième volets par des lignes de pliage 114, 116 également parallèles aux autres lignes de pliage. La bordure 111 forme ainsi, avec ce dièdre rentrant 113, 115, les butées de calage délimitant le logement 3.

A la figure 6, on a représenté une autre variante de réalisation du plateau. Comme précédemment, la principale différence de cette variante réside dans la réalisation du logement 3. Ce dernier est réalisé au moyen d'une découpe rectangulaire ménagée dans chacune des parties latérales 19, 21, à cheval sur la troisième ligne de pliage 25, 69 et formant une large ouverture.

Cette découpe rectangulaire possède une bordure 117 ayant deux bords larges opposés 119 parallèles aux lignes de pliage et deux bords étroits opposés 121 perpendiculaires aux lignes de pliage. La bordure 117 forme ainsi les butées de calage délimitant le logement 3.

L'invention n'est pas limitée aux modes de réalisation qui viennent d'être décrits à titre d'exemples, mais englobe au contraire toute variante reprenant, avec des moyens équivalents, les caractéristiques essentielles de l'invention. En particulier, elle concerne un étui dans lequel le couvercle, au lieu d'être séparé du flan de base, est attenant à ce flan par exemple en prolongement d'un rabat 85 ou 87 auquel il est articulé et est rabattu sur le flan mis en forme, son bord libre étant collé sur l'autre rabat 87, 85. L'avantage de cette réalisation réside dans la mise en oeuvre d'une seule pièce pour constituer l'étui.

## Revendications

1. Etui d'emballage et de présentation d'un produit (B), comportant un plateau (1) dans lequel sont ménagées des butées de calage du produit (B) délimitant un logement (3), **caractérisé en ce que** le plateau (1) est réalisé à partir d'un flan de carton prédécoupé (7) comportant une partie centrale polygonale (9) formant le fond du plateau (1) et ayant au moins un premier bord (15, 17) formant une première ligne de pliage pour une partie latérale (19, 21) présentant des seconde (23, 67), troisième (25, 69) et quatrième (27, 71) lignes de pliage successives sensiblement parallèles à la première ligne de pliage (15, 17) et définissant successivement, depuis la première ligne de pliage, des premier (29, 73), second (31, 75), troisième (33, 77) et quatrième (35, 79) volets susceptibles d'être repliés en volume au-dessus de la partie centrale (9), le quatrième volet (35) étant fixé à cette dernière, **en ce que** chaque partie latérale (19, 21) présente une découpe ménagée à cheval sur la troisième ligne de pliage (25, 69) et ayant une bordure (47 ; 111 ; 117 ) qui constitue au moins une partie des butées de calage du produit (B), et **en ce que** la partie centrale (9) possède au moins un second bord (11, 13) sensiblement perpendiculaire au premier bord (15, 17) et formant une ligne de pliage pour un rabat (85, 87) de verrouillage de la partie latérale (19, 21) dans une configuration intermédiaire de sa mise en volume, des moyens d'accrochage (89, 91) étant prévus entre l'un (29, 73) des volets de la partie latérale (19, 21) et ce rabat.

2. Etui selon la revendication 1, **caractérisé en ce que** la découpe est formée de deux entailles (39) coupant la troisième ligne de pliage (25, 69), la portion du flan comprise entre ces deux entailles formant un dièdre rentrant lorsque les volets de la partie latérale (19, 21) sont repliés en volume au-dessus de la partie centrale (9).

3. Etui selon la revendication 1, **caractérisé en ce que** la découpe forme une ouverture (117).

4. Etui selon l'une des revendications précédentes, **caractérisé en ce que** la bordure (47 ; 117) de la découpe comporte une portion (55, 57 ; 119) sensiblement parallèle aux lignes de pliage.

5. Etui selon l'une des revendications précédentes, **caractérisé en ce que** le flan prédécoupé (7) comporte deux parties latérales (19, 21) opposées et deux rabats de verrouillage (85, 87) opposés.

6. Etui selon l'une des revendications précédentes, **caractérisé en ce que**, les moyens d'accrochage (89, 91) étant désaccouplés, les premier (29), second (31) et troisième (33) volets sont mobiles entre une configuration de stockage dans laquelle ils s'étendent à plat sensiblement dans le plan de la partie centrale (9), et une configuration d'utilisation dans laquelle ils sont relevés pour leur mise en volume au-dessus de la partie centrale (9).

7. Etui selon l'une des revendications précédentes, **caractérisé en ce que** la configuration intermédiaire dans laquelle le rabat de verrouillage (85, 87) maintient la partie latérale (19, 21) est telle que le premier volet (29, 73) forme un angle obtus (A) avec la partie centrale (9).

8. Etui selon l'une des revendications précédentes, **caractérisé en ce que** les moyens d'accrochage sont constitués par une languette d'extrémité (91) en forme de crochet portée par le premier volet (29, 73) et une fente (89) ménagée en correspondance en extrémité de chaque rabat (85, 87).

9. Etui selon l'une des revendications précédentes, **caractérisé en ce que** le second volet (31) présente une fenêtre (37) ouverte sur un logement intérieur additionnel (92) délimité par les premier (29), second (31) et troisième (33) volets et la partie centrale (9).

10. Etui selon l'une des revendications précédentes, **caractérisé en ce qu'**il comporte un couvercle (93) présentant une fenêtre (105) ménagée en correspondance avec le logement (3).

## Patentansprüche

1. Verpackungs- und Präsentationsetui eines Produkts (B), mit einer Auflage (1), in der Verkeilungsanschläge des Produkts (B) vorgesehen sind, die eine Aufnahme (3) abgrenzen, **dadurch gekennzeichnet, dass** die Auflage (1) ab einem vorausgestanzten Pappezuschnitt (7) hergestellt wird, der einen mehreckigen mittleren Teil (9) aufweist, der den Boden der Auflage (1) bildet und mindestens ein erste Kante (15, 17) aufweist, die eine erste Falzlinie für einen mittleren Teil (19, 21) bildet, der zweite (23, 67), dritte (25, 69) und vierte (27, 71) aufeinanderfolgende und etwa parallel zur ersten Faltlinie (15, 17) verlaufende Faltlinien aufweist, die nacheinander ab der ersten Faltlinie erste (29, 73), zweite (31, 75), dritte (33, 77) und vierte (35, 79) Klappen definieren, deren Volumen über den mittleren Teil (9) geklappt werden können, wobei die vierte Klappe (35) so an diesem letzteren befestigt ist, dass jeder Seitenteil (19, 21) einen rittlings auf der dritten Faltlinie (25, 69) vorgesehenen Ausschnitt sowie eine Kante (47; 111; 117) aufweist, die zumindest einen Teil der Verkeilungsanschläge des Produkts (B) bildet, und dass der mittlere Teil (9) mindestens eine zweite Kante (11, 13) aufweist, die etwa lotrecht zur ersten Kante (15, 17) verläuft und in einer Zwischenkonfiguration seines Volumenaufbaus eine Faltlinie für einen Verriegelungsumschlag (85, 87) des Seitenteils (19, 21) bildet, wobei zwischen einer (29, 73) der Klappen des Seitenteils (19, 21) und diesem Umschlag Einhakmittel (89, 91) vorgesehen sind.

2. Etui nach Anspruch 1, **dadurch gekennzeichnet, dass** der Ausschnitt aus zwei die dritte Faltlinie (25, 69) durchschneidenden Einkerbungen (39) besteht, wobei der Abschnitt des Zuschnitts zwischen den beiden Einkerbungen einen einfallenden Dieder bilden, wenn die Klappen des Seitenteils (19, 21) volumenmäßig über den mittleren Teil (9) geklappt sind.

3. Etui nach Anspruch 1, **dadurch gekennzeichnet, dass** der Ausschnitt eine Öffnung (117) bildet.

4. Etui nach einem der vorherigen Ansprüche, **dadurch gekennzeichnet, dass** der Rand (47; 117) des Ausschnitts einen etwa parallel zu den Faltlinien verlaufenden Abschnitt (55, 57; 119) umfasst.

5. Etui nach einem der vorherigen Ansprüche, **dadurch gekennzeichnet, dass** der vorausgestanzte Zuschnitt (7) zwei sich gegenüber liegende Seitenteile (19, 21) und zwei sich gegenüberliegende Umschläge (85, 87) aufweist.

6. Etui nach einem der vorherigen Ansprüche, **dadurch gekennzeichnet, dass** die erste (29), zweite (31) und dritte (33) Klappe bei abgekoppelten Einhakmitteln (89, 91) zwischen einer Lagerungskonfiguration, in der sie sich flach auf der Ebene des mittleren Teils (9) erstrecken, und einer Benutzungskonfiguration, in der sie für ihren Volumenaufbau über dem mittleren Teil (9) aufgerichtet sind, mobil sind.

7. Etui nach einem der vorherigen Ansprüche, **dadurch gekennzeichnet, dass** die Zwischenkonfiguration, bei der der Verriegelungsumschlag (85, 87) das Seitenteil (19, 21) festhält, so beschaffen ist, dass die erste Klappe (29, 73) mit dem mittleren Teil (9) einen stumpfen Winkel (A) bildet.

8. Etui nach einem der vorherigen Ansprüche, **dadurch gekennzeichnet, dass** die Einhakmittel aus einer Endlasche (91) in Form eines von einer ersten Klappe (29, 73) getragenen Hakens und einem dementsprechend am Ende eines jeden Umschlags (85, 87) vorgesehenen Schlitz (89) bestehen.

9. Etui nach einem der vorherigen Ansprüche, **dadurch gekennzeichnet, dass** die zweite Klappe (31) ein in Richtung einer zusätzlichen Innenaufnahme (92) geöffnetes, von der ersten (29), zweiten (31) und dritten (33) Klappe und dem mittleren Teil abgegrenztes Fenster (37) aufweist.

10. Etui nach einem der vorherigen Ansprüche, **dadurch gekennzeichnet, dass** es einen Deckel (93) mit einem gegenüber der Aufnahme (3) vorgesehenen Fenster (105) aufweist.

## Claims

1. A box for packaging and presentation of a product (B), including a tray (1) in which wedging pieces for the product (B) are arranged to delimit a housing (3), **characterized in that** the tray (1) is made from a piece of pre-cut cardboard (7) including a central polygonal section (9) forming the bottom of the tray (1) and having at least a first rim (15, 17) forming a first fold line for a lateral part (19, 21) with the second (23, 67), third (25, 69) and fourth (27, 71) successive fold lines which are essentially parallel with the first fold line (15, 17) and which successively define, from the first fold line, the first (29, 73), second (31, 75), third (33, 77) and fourth (35, 79) flaps which can be folded to form a volume above the central section (9), the fourth flap (35) being attached to this latter so that each lateral section (19, 21) has a cut-out section on both sides of the third fold line (25, 69) and having an edge (47; 111; 117) which constitutes at least a part of the product (B) wedging pieces, and **in that** the central part (9) has at least a second edge (11, 13) which is essentially perpendicular to the first edge (15, 17) and which forms a fold line for a folding flap (85, 87) for locking the lateral section (19, 21) in an intermediate configuration for the forming of the volume, means of locking (89, 91) being included between one (29, 73) of the flaps of the lateral section (19, 21) and this folding flap.

2. A box according to claim 1, **characterized in that** the cut-out section is formed from two indents (39) cutting the third fold line (25, 69), the portion of the piece of cardboard between the two indents forming a re-entering dihedral angle when the flaps of the lateral section (19, 21) are folded to form a volume above the central section (9).

3. A box according to claim 1, **characterized in that** the cut-out section forms an opening (117).

4. A box according to one of the preceding claims, **characterized in that** the edge (47; 117) of the cut-out section includes a portion (55, 57; 119) which is substantially parallel with the fold lines.

5. A box according to one of the preceding claims, **characterized in that** the pre-cut cardboard piece (7) includes two opposite lateral sections (19, 21) and two opposite locking flaps (85, 87).

6. A box according to one of the preceding claims, **characterized in that**, as the means of locking (89, 91) are not attached, the first (29), second (31) and third (33) flaps can move between a storage configuration in which they are substantially flat in the plane of the central section (9), and a use configuration in which they are raised to form a volume above the central section (9).

7. A box according to one of the preceding claims, **characterized in that** the intermediate configuration in which the locking flap (85, 87) holds the lateral section (19, 21) is such that the first flap (29, 73) forms an obtuse angle (A) with the central section (9).

8. A box according to one of the preceding claims, **characterized in that** the means of locking are made of an end tab (91) in the form of a hook borne by the first flap (29, 73) and a slit (89) arranged in correspondence at the end of each folding flap (85, 87).

9. A box according to one of the preceding claims, **characterized in that** the second flap (31) has a window (37) opening onto an additional inner housing (92) delimited by the first (29), second (31) and third (33) flaps of the central part (9).

10. A box according to one of the preceding claims, **characterized in that** it includes a cover (93) with a window (105) arranged in correspondence with the housing (3).
